# EUROPÄISCHE PATENTSCHRIFT

(11) **EP 0 235 598 B1**
(45) Veröffentlichungstag und Bekanntmachung des Hinweises auf die Patenterteilung: **02.05.1991**
(21) Anmeldenummer: 87101436.1
(22) Anmeldetag: 03.02.1987
(51) Int. Cl.: B24B 23/02

(54) **Elektomotorisch angetriebener Schleifer**
Electrically power-driven grinder
Meuleuse entraînée par un moteur électrique

(30) Priorität: 06.03.1986 DE 3607377
(43) Veröffentlichungstag der Anmeldung: 09.09.1987
(73) Patentinhaber: Metabowerke GmbH & Co., D-7440 Nürtingen (DE)
(72) Erfinder: Schulz, Manfred, Dipl.-Ing., D-7440 Nürtingen (DE); Waldner, Gerhard, D-7441 Neckarhausen (DE); Wagemann, Alfred, D-7440 Nürtingen (DE)
(74) Vertreter: Dreiss, Fuhlendorf, Steimle & Becker, Patentanwälte

(56) Entgegenhaltungen:
- EP-A- 0 152 564
- DE-A- 2 948 080
- DE-A- 3 120 899
- DE-A- 3 211 844
- DE-A- 3 328 955
- DE-C- 3 405 885
- DE-U- 8 317 913

## Beschreibung

Der Erfindung betrifft einen elektromotorisch angetriebenen Schleifer mit einer zwischen zwei Flanschscheiben über ein Gewinde eingespannten auf dem Ende einer Schleiferwelle angeordneten Schleifscheibe, wobei die Schleiferwelle über ein Untersetzungsgetriebe vom Elektromotor antreibbar ist, aus einer Innenwelle und einer diese über die Länge mindestens Teilweise umschließenden, relativ zur Innenwelle bewegbar gelagerten Hohlwelle zusammengesetzt ist und das Untersetzungsgetriebe ein Tellerrad aufweist, das drehfest auf der Hohlwelle angeordnet ist und vom Untersetzungsgetriebe antreibbar ist, und weiter die Innenwelle einen Gewindeteil trägt und beide Wellen über das Gewinde zusammen mit den Flanschscheiben und der Schleifscheibe miteinander verspannt sind. (DE-PS 34 05 885)

Bei Schleifern, insbesondere Winkelschleifern ist es bekannt, daß sich die Einspannung der Schleifscheibe während des Betriebs derart festzieht, daß der Benutzer Mühe hat, das Gewinde zu lösen, wenn dies zum Schleifscheibenwechsel erforderlich ist. Um den auftretenden Festspanneffekt während des Betriebs zu mildern wird in den Sicherheitsvorschriften für Handschleifmaschinen neuerdings gefordert, daß die maschinenseitige Flanschscheibe drehfest mit der Schleiferwelle verbunden sein muß. Damit kann diese nicht mehr durchrutschen und ein Festziehen des Gewindes tritt dann dur noch beim Durchrutschen der Schleifscheibe an der festen Flanschscheibe auf. Wegen des wesentlich größeren Reibmoments ist der Selbstspanneffekt etwas geringer aber trotzdem ist das Gewinde nach längerem Betrieb so stark festgezogen, daß ein Lösen nur mit Mühe möglich ist.

Aus der DE-PS 34 05 885 ist es bekannt, zum Auswechseln der Schleifscheiben praktisch ohne Werkzeug die über eine Feder gespannte Innenwelle über ein Gewinde zu verschieben und die Einspannkraft aufzuheben. Im Betrieb hat sich nun gezeigt, daß durch die Reibung sich die Flanschscheiben relativ zueinander verdrehen, bis die Feder auf Block vorgespannt ist. Damit läßt sich dann diese Vorspannung von außen her nicht mehr aufheben und ein Schleifscheibenwechsel ohne Werkzeug ist nicht mehr möglich.

Aus dem DE-GM 83 17 913 ist es bekannt zum Schleifscheibenwechsel die Welle über eine Arretierung zu blockieren. Es kann dann die Verspannung der Flanschscheiben mittels eines Werkzeugs gelöst werden, wobei hierzu üblicherweise die freiliegende Spannscheibe als Lochscheibe auf dem freien Ende der Welle aufgeschraubt ist. Es ist hier also zum Schleifscheibenwechsel ein Werkzeug erforderlich.

Aus der DE-OS 29 48 080 ist noch eine Konstruktion eines Winkelschleifers bekannt, zum automatischen Spannen und Lösen der Schleifscheibe. Es sind dort über die ganze Länge der Vorrichtung geführte Schaltgestänge erforderlich, so daß der Aufbau kompliziert, teuer und von hohem Gewicht ist, insbesondere sind viele zusätzliche Bauteile erforderlich, die Montage und Warung erschweren.

Aus der DE-OS 33 28 955 ist noch ein Winkelschleifer mit einer Sicherheitskupplung bekannt, dessen Schleiferwelle ebenfalls aus einer Hohlwelle und einer Innenwelle besteht. Eine Erleichterung zum Schleifscheibenwechsel ohne Werkzeug ist hier nicht vorgesehen.

In Vermeidung der geschilderten Nachteile liegt der vorliegenden Erfindung die Aufgabe zugrunde, einen Schleifer der eingangs genannten Art so zu verbessern, daß bei geringem Konstruktions and Bauaufwand auch nach längerem rauhen Betrieb ein müheloser Schleifscheibenwechsel ohne Werkzeug möglich bleibt.

Zur Lösung dieser Aufgabe sieht die Erfindung vor, daß die Innenwelle über eine Arretierung blockierbar ist und als Arretierung ein gegen eine Feder verschiebbarer Bolzen vorgesehen ist, der gegen die Wirkung der Feder in eine Ausnehmung der Innenwelle einschiebbar ist.

Zum Lockern des Gewindes mit möglichst geringem erforderlichen Drehmoment kann besonders vorteilhaft die Hohlwelle mit geringem axialem Spiel drehbar auf der Innenwelle geführt sein.

Konstruktiv besonders einfach und stabil kann als Arretierung ein gegen eine Feder verschiebbarer Bolzen vorgesehen sein, der entgegen der Wirkung der Feder in eine Ausnehmung der Innenwelle zur Blockierung der Schleifwelle einschiebbar ist, dabei kann auf der Innenwelle drehgesichert eine Scheibe vorgesehen sein, die am Umfang verteilt mehrere Ausnehmungen trägt, wobei als Drehsicherung eine Keilwellenverzahnung zwischen Innenwelle und Scheibe dienen kann.

Eine platzsparende sichere Lagerung der Schleiferwelle kann dadurch erreicht werden, daß ein Ende der Innenwelle und die Hohlwelle jeweils über ein Wälzlager im Getriebegehäuse gelagert sind und daß zwischen den Lagern das Tellerrad des Untersetzungsgetriebes auf der Hohlwelle vorgesehen ist. Weiter kann festigkeitsmäßig besonders günstig das im Getriebegehäuse gelagerte Ende der Innenwelle einen Lagerzapfen für das Wälzlager aufweisen, anschließend mit größerem Durchmesser einen Gewindezapfen für die Gewindebüchse und anschließend nach einem Absatz die Keilwellenverzahung für die Aussparungen aufweisende Scheibe.

Einfach montierbar kann auf dem freien Ende der Hohlwelle eine der Flanschscheiben aufgesetzt sein und die andere Flanschscheibe kann vorzugsweise als Lochscheibe ausgebildet auf dem freien Ende der Innenwelle aufgeschraubt sein. Um seinerseits ein übermäßiges Festziehen der Flanschmutter während des Betriebes zu vermeiden und andererseits ein einwandfreies Lösen dieses Teils zum Schleifscheibenwechsel zu gewährleisten, ist die maschinenseitige Flanschscheibe drehfest mit der Hohlspindel verbunden. Dies kann durch eine formschlüssige Verbindung zwischen Flansch und Hohlwelle an der Stirnoder auch an der Umfangsseite der Hohlwelle erfolgen.

Ein sicheres Lösen der Spannmutter läßt sich praktisch ohne Werkzeug erreichen, wenn der Elektromotor nur über einen kurzen Stromimpuls einschaltbar ist, dessen Dauer so bemessen ist, daß er gerade genügt, um die Spannmutter zu lösen. Zweckmäßigerweise ist hierzu ein besonderer Schalter vorgesehen, durch den unabhängig von seiner Betätigungszeit nur ein zum Lösen des Gewindes ausreichender Stromstoß durch den Antriebsmotor fließt.

Weiter kann durch elektronische Glieder der maximale Stromstoß so abgesenkt werden, daß nur ein niedriges Reaktionsmoment durch die anlaufenden Massen entsteht. Hierdurch wird insbesondere bei Schleifern mit hoher Leistung die Unfallgefahr durch den auftretenden Einschaltdruck wesentlich vermindert.

Weitere erfindungsgemäß Ausbildungen sind den Unteransprüchen zu entnehmen und werden mit ihren Vorteilen in der nachstehenden Beschreibung näher erläutert. In den beigefügten Zeichnungen zeigt:
- Figur 1: eine Schleifscheibenbefestigung nach dem bekannten Stand der Technik und
- Figur 2: einen Schnitt durch den Getriebekopf eines Winkelschleifers.

Beim in Fig. 1 dargestellten Stand der Technik ist auf dem freien Ende eine Schleifwelle 1 zwischen zwei Flanschscheiben 2, 3, eine Schleifscheibe 4 über ein Gewinde 5 aufgespannt. Die maschinenseitige Flanschscheibe 2 ist dabei drehfest auf der Schleiferwelle 1 aufgesteckt, während die Flanschscheibe 3 das Muttergewinde und die Schleiferwelle 1 das Bolzengewinde des Gewindes 5 tragen. Zum Lösen des Gewindes 5 ist die Schleiferwelle 1 mit Schlüsselflächen 6, 6ʹ für einen Gabelschlüssel und die Flanschscheibe 3 mit Löchern 7, 7ʹ für einen Lochschlüssel versehen. Während des Schleifens und insbesondere bei stoßartiger Belastung neigt die Schleifscheibe 4 dazu, an der Flanschscheibe 2 durchzurutschen und dabei die Flanschmutter 3 mitzudrehen. Hierdurch wird das Gewinde 5 beim Schleifbetrieb sehr stark angezogen, so daß ein Schleifscheibenwechsel unter Umständen schwierig wird.

Beim in Fig. 2 dargestellten einzigen Ausführungsbeispiel werden für entsprechende Teile die gleichen Bezugszeichen verwendet. Die Schleiferwelle 1 besteht dort aus einer Innenwelle 1ʹ und einer diese über einen größeren Teil ihrer Länge umschließenden Hohlwelle 1ʺ, dabei ist die Innenwelle 1ʹ in der Nähe des Gewindes 5 mit einem Bund 8 versehen, zwischen dem und einer über eine Keilwellenverzahnung 9 drehfest auf der Innenwelle 1ʹ aufgesetzten und durch eine Gewindebüchse 10 angespannte Scheibe 11, die Hohlwelle 1ʺ drehbar aber axial fixiert gehalten ist.

Das dem Gewinde 5 gegenüberliegende Ende der Innenwelle 1ʹ ist in einem Lagerzapfen 12 über ein Wälzlager 13 im Getriebegehäuse 14 des Getriebekopfs des Winkelschleifers gelagert. Weiter ist über ein weiteres Wälzlager 15 die Hohlwelle 1ʺ ebenfalls im Getriebegehäuse 14 mit Abstand vom Wälzlager 13 gelagert, wobei zwischen den beiden Lagern 13, 15 ein Tellerrad 16 eines Untersetzungsgetriebes fest auf der Hohlwelle 1ʺ aufgesetzt ist. Das Tellerrad 16 wird in nicht dargestellter Weise über ein Ritzel durch einen Elektromotor angetrieben. Die Gewindebüchse 10 ist auf einem Gewindezapfen 18 mit einem Absatz 19 der Innenwelle 1ʹ verspannt.

Seitlich am Getriebegehäuse 14 ist in der Höhe der Scheibe 11 eine als Baueinheit ausgebildete Arretierung 20 eingeschraubt, die einen in einer Schraubbüchse 21 gegen eine Feder 22 verschiebbaren Bolzen 23 aufweist, dessen Ende in das Innere des Getriebegehäuses 14 über einen Handknopf 24 hineingeschoben werden kann, wobei die Scheibe 11 am Umfang verteilt entsprechend dem Bolzen 23 ausreichend große Ausnehmungen 25 aufweist, so daß beim Hineinragen des Bolzenendes die Innenwelle 1ʹ blockiert ist und sich nicht drehen kann. Der Bolzen 23 weist einen Bund 26 auf, zwischen dem und dem Büchsenende die Feder 22 angeordnet ist, wobei die axiale Bewegung des Bundes 26 durch einen Anschlag in Form einer Sicherungsscheibe 27 und eines Sicherungsrings 28 begrenzt ist.

Die ganze Schleiferwelle 1 mit dem Tellerrad 16 dem Lager 15 und einem Deckel 29 des Getriebegehäuses 14 ist als leichtmontierbare Baueinheit ausgebildet.

Soll nun eine verbrauchte Schleifscheibe 4 ausgetauscht werden, so wird über den Handknopf 24 der Bolzen 23 in eine der Ausnehmungen 25 der Innenwelle 1ʹ eingeschoben und kurz der nicht dargestellte Antriebsmotor eingeschaltet. Hierdurch wird über das Üntersetzungsgetriebe 17 die Hohlwelle 1ʺ angetrieben, während die Innenwelle 1ʹ durch die Arretierung 20 blockiert ist. Durch das Drehen der Hohlwelle 1ʺ dreht sich auch die mit dieser drehfest verbundenen Flanschscheibe 2 und es wird über Reibung auch die Schleifscheibe 4 und die Flanschscheibe 3 gegenüber der Innenwelle 1ʹ gedreht und damit das Gewinde 5 gelöst, so daß praktisch ohne Werkzeug die Flanschscheibe 3 abnehmbar und damit die Schleifscheibe 4 austauschbar ist.

Nachdem die Schleiferwelle 1 üblicherweise mit hoher Drehzahl umläuft, erfolgt über einen besonderen Schalter oder elektronische Einrichtung nur ein kurzzeitiges Einschalten des Elektromotors. Der Schalter oder die Schaltelektronik ist dabei so ausgebildet, daß unabhängig von der Betätigungsdauer des Schalters nur ein kurzer Stromimpuls dem Antriebsmotor zugeführt wird, der gerade ausreicht, das Gewinde 5 zu lösen. Bei Schleifern mit hoher Leistung kann die Stärke des Stromimpuls weiter noch über elektronische Glieder so abgesenkt werden, daß die Leistung zwar genügt, um die Flanschscheibe 3 zu lösen, daß aber das am Schleifer auftretende Anlaufreaktionsmoment in solchen Grenzen gehalten wird, daß keine Gefahr für den Benutzer entsteht.

## Patentansprüche

1. Elektromotorisch angetriebener Schleifer mit einer zwischen zwei Flanschscheiben (2, 3) über ein Gewinde (5) eingespannten auf dem Ende einer Schleiferwelle (1) angeordneten Schleifscheibe (4), wobei die Schleiferwelle (1) über ein Untersetzungsgetriebe (17) vom Elektromotor antreibbar ist, aus einer Innenwelle (1ʹ) und einer diese über die Länge mindestens Teilweise umschließenden, relativ zur Innenwelle (1ʹ) bewegbar gelagerten Hohlwelle (1ʺ) zusammengesetzt ist und das Untersetzungsgetriebe (17) ein Tellerrad (16) aufweist, das drehfest auf der Hohlwelle (1ʺ) angeordnet ist und vom Untersetzungsgetriebe (17) antreibbar ist, und weiter die Innenwelle (1') einen Gewindeteil trägt und beide Wellen (1',1") über das Gewinde (5) zusammen mit den Flanschscheiben (2,3) und der Schleifscheibe (4) miteinander verspannt sind, dadurch gekennzeichnet, daß die Innenwelle (1ʹ) über eine Arretierung (20) blockierbar ist und als Arretierung (20) ein gegen eine Feder (22) verschiebbarer Bolzen (23) vorgesehen ist, der gegen die Wirkung der Feder (22) in eine Ausnehmung (25) der Innenwelle (1ʹ) einschiebbar ist.

2. Schleifer nach Anspruch 1, dadurch gekennzeichnet, daß die Hohlwelle (1ʺ) mit geringem axialen Spiel auf der Innenwelle (1ʹ) geführt ist.

3. Schleifer nach Anspruch 1, dadurch gekennzeichnet, daß auf der Innenwelle (1ʹ) drehgesichert eine Scheibe (11) vorgesehen ist, die am Umfang verteilt mehrere Ausnehmungen (25) trägt.

4. Schleifer nach Anspruch 3, dadurch gekennzeichnet, daß als Drehsicherung eine Keilwellenverzahnung (9) dient.

5. Schleifer nach Anspruch 3 oder 4, dadurch gekennzeichnet, daß die Scheibe (11) über die Gewindebüchse (10) auf der Innenwelle (1ʹ) gehalten ist.

6. Schleifer nach einem der Ansprüche 1 bis 5, dadurch gekennzeichnet, daß ein Ende Innenwelle (1ʹ) und die Hohlwelle (1ʺ) jeweils über ein Wälzlager (13 bzw. 15) im Getriebegehäuse (14) gelagert sind und daß zwischen den Lagern (13, 15) das Tellerrad (16) des Untersetzungsgetriebes (17) auf der Hohlwelle (1ʺ) vorgesehen ist und das im Getriebegehäuse (14) gelagerte Ende der Innenwelle (1ʹ) einen Lagerzapfen (12) für das Wälzlager (13) aufweist, anschließend mit größerem Durchmesser ein Gewindezapfen (18) für die Gewindebüchse (10) vorgesehen ist und anschließend nach einem Absatz (19) die Keilwellenverzahnung (9) für die Aussparungen (25) aufweisende Scheibe (11).

7. Schleifer nach einem der Ansprüche 1 bis 6, dadurch gekennzeichnet, daß die Hohlwelle (1ʺ) und die auf ihrem freien Ende aufgesetzte Flanschscheibe (2) drehfest miteinander verbunden oder einstückig ausgebildet sind und die andere Flanschscheibe (3) vorzugsweise als Lochscheibe ausgebildet auf dem freien Ende der Innenwelle (1ʹ) aufgeschraubt ist.

8. Schleifer nach Anspruch 1, dadurch gekennzeichnet, daß die Arretierung (20) als Baueinheit ausgebildet ist mit einer im Gebriebegehäuse (14) eingesetzen Büchse (21) in der der Bolzen (23) axial etwa senkrecht zur Schleiferwelle (1) verschiebbar geführt ist, wobei der Bolzen (23) einen Bund (26) aufweist, zwischen dem und dem Büchsenende die Feder (22) vorgesehen ist und die axiale Bewegung des Bundes (26) durch einen Anschlag begrenzt ist.

9. Schleifer nach Anspruch 8, dadurch gekennzeichnet, daß der Anschlag durch eine am Ende der Führungsbohrung eingesetzte Führungsscheibe (27) und/oder Sicherungsring (28) gebildet ist.

10. Schleifer nach einem der Ansprüche 1 bis 9, dadurch gekennzeichnet, daß der Elektromotor über einen kurzen Stromimpuls kurzzeitig einschaltbar ist.

11. Schleifer nach Anspruch 10, dadurch gekennzeichnet, daß ein besonderer Schalter vorgesehen ist, durch den unabhängig von dessen Betätigungszeit nur ein zum Lösen des Gewindes (5) ausreichender Stromstoß durch den Antriebsmotor fließt.

12. Schleifer nach Anspruch 11, dadurch gekennzeichnet, daß elektronische Glieder vorgesehen sind, durch die der maximale Stromstoß beim Scheibenlösen so abgesenkt gehalten ist, daß nur ein niedriges Rekationsmoment entsteht.

## Claims

1. A grinder which is driven by an electric motor, comprising a grinding wheel (4) which is arranged on the end of the grinder shaft (1) and which is gripped between two flange discs (2, 3) by way of a screwthread (5), wherein the grinder shaft (1) is drivable by the electric motor by way of a reduction transmission (17) and is composed of an inner shaft (1') and a hollow shaft (1") which at least partially embraces the inner shaft over the length thereof and which is mounted movably relative to the inner shaft (1'), and the reduction transmission (17) has a bevel gear (16) which is non-rotatably arranged on the hollow shaft (1") and is drivable by the reduction transmission (17), and in addition the inner shaft (1') carries a screwthread portion and both shafts (1', 1") are braced together by way of the screwthread (5) together with the flange discs (2, 3) and the grinding wheel (4), characterized in that the inner shaft (1') can be locked by way of an arresting means (20) and provided as the arresting means (20) is a pin (23) which is displaceable against a spring (22) and which can be pushed against the force of the spring (22) into a recess (25) in the inner shaft (1').

2. A grinder according to claim 1 characterised in that the hollow shaft (1") is guided on the inner shaft (1') with a slight amount of axial play.

3. A grinder according to claim 1 characterised in that a disc (11) is provided on the inner shaft (1') in non-rotatably secured relationship therewith, and carries a plurality of recesses (25) distributed at its periphery.

4. A grinder according to claim 3 characterised in that a splined shaft configuration (9) serves as the non-rotational securing means.

5. A grinder according to claim 3 or claim 4 characterised in that the disc (11) is held on the inner shaft (1') by way of a screwthreaded bush (10).

6. A grinder according to one of claims 1 to 5 characterised in that an end of the inner shaft (1') and the hollow shaft (1") are each mounted in the transmission housing (14) by way of respective rolling bearings (13 and 15 respectively) and that the bevel gear (16) of the reduction transmission (17) is provided on the hollow shaft (1") between the bearings (13, 15) and the end of the inner shaft (1') which is mounted in the transmission housing (14) has a bearing journal (12) for the rolling bearing (13), then with a larger diameter there is provided a screwthreaded shaft portion (18) for the screwthreaded bush (10) and then after the shoulder (19) the splined shaft configuration (9) for the disc (11) having recesses (25).

7. A grinder according to one of claims 1 to 6 characterised in that the hollow shaft (1") and the flange disc (2) fitted on the free end thereof are non-rotatably connected together or are of a one-piece configuration and the other flange disc (3), preferably in the form of a perforated disc, is screwed on the free end of the inner shaft (1').

8. A grinder according to claim 1 characterised in that the arresting means (20) is in the form of a structural unit with a bush (21) which is fitted in the transmission housing (14) and in which the pin (23) is guided slidably axially substantially perpendicularly to the grinder shaft (1), wherein the pin (23) has a shoulder (26), with the spring (22) being provided between the shoulder (26) and the end of the bush, and the axial movement of the shoulder (26) is limited by an abutment.

9. A grinder according to claim 8 characterised in that the abutment is formed by a securing ring (28) and/or a guide disc (27) inserted at the end of the guide bore.

10. A grinder according to one of claims 1 to 9 characterised in that the electric motor can be temporarily switched on by way of a short current pulse.

11. A grinder according to claim 10 characterised in that there is provided a particular switch by means of which, irrespective of the actuating time thereof, only a current surge sufficient to loosen the screwthread (5) flows through the drive motor.

12. A grinder according to claim 11 characterised in that there are provided electronic members by which the maximum current surge in the disc release operation is kept at such a low level that there is only a low reaction moment.

## Revendications

1. Meuleuse entraînée par un moteur électrique comprenant un disque de meulage (4) disposé et serré entre deux flasques (2,3) à l'extrémité d'un arbre de meuleuse (1) au moyen d'un filetage (5), dans laquelle l'arbre de meuleuse (1) pouvant être entraîné à partir du moteur électrique par une transmission démultiplicatrice (17) est composé d'un arbre intérieur (1') et d'un arbre creux (1") entourant ce dernier sur au moins une partie de sa longueur et monté déplaçable par rapport à l'arbre intérieur (1'), tandis que la transmission démultiplicatrice (17) présente une couronne (18) qui est calée en rotation sur l'arbre creux (1") et peut être entraînée par la transmission démultiplicatrice (17) et que, en outre, l'arbre intérieur (1') porte une partie filetée et que les deux arbres (1',1") sont tenus assemblés au moyen du filetage (5), en même temps que les flasques (2,3) et le disque de meulage (4), caractérisée en ce que l'arbre intérieur (1') peut être bloqué au moyen d'un dispositif d'arrêt (20) et qu'il est prévu comme dispositif d'arrêt (20) une vis (23) déplaçable contre un ressort, pouvant être introduite contre l'action du ressort (22) dans un évidement (25) de l'arbre intérieur (1').

2. Meuleuse selon la revendication 1, caractérisée en ce que l'arbre creux (1") est guidé par l'arbre intérieur (1') avec un faible jeu en sens axial.

3. Meuleuse selon la revendication 1, caractérisée en ce qu'il est prévu, calé en rotation sur l'arbre intérieur (1'), un disque (11) qui porte plusieurs évidements (25) répartis à sa périphérie.

4. Meuleuse selon la revendication 3, caractérisée en ce qu'une denture d'arbre cannelé (9) sert de moyen de calage en rotation.

5. Meuleuse selon la revendication 3 ou 4, caractérisée en ce que le disque (11) est tenu sur l'arbre intérieur (1') par l'intermédiaire d'un manchon fileté (10).

6. Meuleuse selon l'une des revendications 1 à 5, caractérisée en ce qu'une extrémité de l'arbre intérieur (1') et de l'arbre creux (1") sont montées respectivement au moyen d'un coussinet à roulement (13 ou 15) dans le carter (14) de la transmission et en ce que la couronne (16) de la transmission démultiplicatrice (17) est prévue sur l'arbre creux (1") entre les paliers (13,15) et en ce que l'extrémité de l'arbre intérieur (1') guidée dans le carter (14) de la transmission présente pour le coussinet à roulement (13) une portée (12) se raccordant avec une partie filetée (18) de plus grand diamètre prévue pour le manchon fileté (10) et se raccordant après une réduction (19) à la denture d'arbre cannelé (9) pour le disque (11) présentant les évidements (25).

7. Meuleuse selon l'une des revendications 1 à 6, caractérisée en ce que l'arbre creux (1") et le flasque (2) fixé sur son extrémité libre sont calés en rotation l'un avec l'autre ou sont constitués d'un seul tenant et en ce que l'autre flasque (3), constitué de préférence par un disque perforé, est vissé sur l'extrémité libre de l'arbre intérieur (1').

8. Meuleuse selon la revendication 1, caractérisée en ce que le dispositif d'arrêt (20) est constitué par une unité de construction comprenant un manchon (21) logé dans le carter (14) de la transmission dans lequel la vis (23) est guidée en déplacement en sens axial de manière sensiblement perpendiculaire à l'arbre de meuleuse (1), dans laquelle la vis (23) présente un collet (26) entre lequel et l'extrémité du manchon est prévu le ressort (22), et en ce que le déplacement axial du collet (26) est limité par une butée.

9. Meuleuse selon la revendication 8, caractérisée en ce que la butée est constituée par une rondelle de guidage (27) montée à l'extrémité du trou de guidage et/ou par un anneau de retenue (28).

10. Meuleuse selon l'une des revendications 1 à 9, caractérisée en ce que le moteur électrique peut être alimenté pendant une courte période au moyen d'une brève impulsion de courant.

11. Meuleuse selon la revendication 10, caractérisée en ce qu'il est prévu un interrupteur spécial, au moyen duquel circule, indépendamment du temps d'actionnement, seulement une impulsion de courant suffisant au desserrage du filetage par le moteur d'entrainement.

12. Meuleuse selon la revendication 11, caractérisée en ce que sont prévus des circuits électroniques au moyen desquels l'impulsion maximale de courant est tenue suffisamment atténuée qu'il n'en résulte qu'un faible couple de réaction.
